# FASCICULE DE BREVET EUROPEEN

(11) **EP 1 186 837 B1**
(45) Date de publication et mention de la délivrance du brevet: **10.11.2004**
(21) Numéro de dépôt: 01402250.3
(22) Date de dépôt: 29.08.2001
(51) Int. Cl.: F24D 19/02

(54) **Dispositif de fixation murale d'un radiateur de chauffage et procédé de fixation d'un tel radiateur**
Vorrichtung zur Wandbefestigung eines Heizkörpers und Verfahren zu dessen Befestigung
Device for wall mounting of a heating radiator and method for mounting of such a radiator

(30) Priorité: 12.09.2000 FR 0011594
(43) Date de publication de la demande: 13.03.2002
(73) Titulaire: ZEHNDER GROUP SERVICES, 91004 Evry (FR)
(72) Inventeur: Chuop, Leak Nirong, 02100 Saint Quentin (FR)
(74) Mandataire: Thinat, Michel

(56) Documents cités:
- EP-A- 0 554 473
- DE-A- 19 930 301
- DE-U- 29 622 509

## Description

La présente invention concerne un dispositif de fixation murale d'un radiateur de chauffage, ainsi que le procédé de fixation de ce radiateur.

On connaît de nombreux dispositifs de fixation murale de radiateurs généralement au moyen de consoles murales dont les extrémités inférieurs en équerre permettent de supporter la partie inférieure du radiateur et les extrémités supérieures, également en équerre, sont conformées de façon à verrouiller la paroi arrière du radiateur à celles-ci.

Ces dispositifs de fixation connus ont pour inconvénients majeurs d'être non seulement d'une structure relativement complexe, mais également de rendre difficile l'installation murale des radiateurs et, le cas échéant, leur démontage des consoles fixes, voir, par exemple, les documents DE 296 22 509 U1 ou DE 199 30 301 A1.

La présente invention a pour but d'éliminer les inconvénients ci-dessus en proposant un dispositif de fixation murale d'un radiateur de chauffage d'une structure relativement simple et facilitant le montage ou le démontage murale du radiateur.

A cet effet, l'invention propose un dispositif de fixation murale d'un radiateur de chauffage, comprenant au moins une console de support du radiateur fixée sensiblement verticalement au mur et constituée de deux bras inférieur et supérieur sensiblement horizontaux agencés de façon à respectivement supporter le radiateur à sa partie inférieure et verrouiller la paroi arrière du radiateur au mur par des moyens de verrouillage, et qui est caractérisé en ce que les moyens de verrouillage comprennent une lumière réalisée dans le bras supérieur transversalement au mur et débouchant à l'extrémité libre de ce bras, un plot de verrouillage monté à la paroi arrière du radiateur en faisant saillie de celle-ci et un axe de verrouillage solidaire du plot sensiblement parallèlement à la paroi arrière du radiateur et pouvant s'engager dans la lumière du bras supérieur et y être bloqué.

Le dispositif comprend en outre une deuxième console de support du radiateur, identique à la première console précitée, et fixée sensiblement verticalement au mur de façon que les deux consoles supportent le radiateur au voisinage de ses extrémités.

Des moyens de verrouillage de la paroi arrière du radiateur au bras supérieur de la deuxième console comprennent également une lumière réalisée dans le bras supérieur de la deuxième console transversalement au mur et débouchant à l'extrémité libre de ce bras, un plot de verrouillage monté à la paroi arrière du radiateur en faisant saillie de celle-ci et un axe de verrouillage solidaire du plot sensiblement parallèlement à la paroi arrière du radiateur et pouvant s'engager dans,la lumière du bras supérieur de la seconde console et y être bloqué.

Chaque plot de verrouillage est rapporté et monté coulissant dans une rainure de la paroi arrière du radiateur pour le positionner à un emplacement relatif permettant l'engagement de l'axe de verrouillage dans la lumière du bras supérieur de la console correspondante.

Chaque plot de verrouillage comprend une partie formant tête à laquelle est fixé l'axe de verrouillage et un pied de guidage et de retenue du plot dans la rainure de la paroi arrière du radiateur.

Lorsque le radiateur est du type à circulation d'eau et à parois avant et arrière constituées chacune par des tubes aplatis parallèles séparés les uns des autres d'une distance définissant une rainure, le pied de chaque plot de verrouillage présente la forme d'un T dont la partie transversale est en appui sur les faces internes correspondantes respectivement de deux tubes aplatis adjacents de la paroi arrière du radiateur et la jambe, raccordée à la partie formant tête du plot, traverse la rainure correspondante de séparation des deux tubes aplatis.

La face plane de la partie formant tête du plot, à laquelle est raccordée la jambe du pied et située en regard des deux faces externes des deux tubes aplatis adjacents de la paroi arrière du véhicule, comporte deux saillies bombées situées de part et d'autre de la jambe et venant en appui respectivement sur les deux faces externes des tubes pour maintenir le plot de verrouillage à la position relative choisie le long de la rainure.

La rainure de la paroi arrière du radiateur est verticale en position montée de celui-ci.

L'axe de verrouillage du plot est constitué par une vis fixée dans la partie formant tête de ce plot et dont la tête de vis est serrée en appui sur le bras supérieur de la console correspondantes après engagement de la partie correspondante de tige filetée de la vis dans la lumière du bras supérieur correspondant.

Le bras inférieur de chaque console comprend une extrémité concave formant berceau de réception de la partie inférieure du radiateur et de basculement de ce dernier vers le mur à une position sensiblement verticale de verrouillage au bras supérieur de la console.

Les bras supérieur et inférieur de chaque console sont reliés l'un à l'autre par un montant fixé au mur, par exemple par des vis de fixation.

Chaque console est réalisée en une seule pièce à partir d'une bande métallique rigide, telle qu'une tôle.

La distance séparant l'extrémité de chaque saillie bombée de la partie transversale du pied en T de chaque plot est sensiblement égale à l'épaisseur de chaque tube aplati.

La partie transversale du pied en T du plot est en forme de plaque circulaire.

Chaque plot de verrouillage est réalisé en une matière plastique rigide moulée présentant la forme d'un tronçon de cylindre comportant un méplat dans lequel est réalisé un perçage de réception de l'axe de verrouillage.

Le perçage précité est un trou taraudé lorsque l'axe de verrouillage est constitué par une vis de blocage du plot de verrouillage au bras supérieur de la console correspondante.

L'invention propose également un procédé de fixation murale d'un radiateur de chauffage utilisant le dispositif de fixation tel que décrit précédemment et consistant à fixer au mur deux consoles verticales, par exemple par des vis de fixation, à monter deux plots de verrouillage munis de leurs axes de verrouillage respectivement dans deux rainures parallèles espacées de la paroi arrière du radiateur à une position relative déterminée au voisinage de la partie supérieure du radiateur, à disposer la partie inférieure du radiateur sur les deux bras inférieurs de support des deux consoles, à basculer le radiateur vers le mur sur les deux bras inférieurs jusqu'à introduire les deux axes de verrouillage dans les lumières respectives des deux bras supérieurs des consoles pour y verrouiller le radiateur.

Lorsque chaque axe de verrouillage est une vis, le procédé consiste à serrer celle-ci de façon que la tête de vis vienne en appui sur le bras supérieur correspondant et bloque le plot de verrouillage à ce bras.

L'invention sera mieux comprise, et d'autres buts, caractéristiques, détails et avantages de celle-ci apparaîtront plus clairement dans la description explicative qui va suivre faite en référence aux dessins annexés donnés uniquement à titre d'exemple illustrant un mode de réalisation de l'invention et dans lesquels :
- la figure 1 est une vue en perspective éclatée d'un moyen de verrouillage d'un radiateur à une console murale ;
- la figure 2 est une vue de dessus suivant la flèche II de la figure 1 représentant la partie supérieure du radiateur verrouillée à la console murale ;
- la figure 3 est une vue en perspective éclatée de l'ensemble des éléments permettant de verrouiller un radiateur à un mur ; et
- les figures 4 à 6 représentent les différentes étapes de fixation du radiateur au mur.

En se reportant aux figures, le dispositif de l'invention va être décrit dans l'application d'une fixation murale d'un radiateur de chauffage à circulation d'eau 1 du type comprenant deux panneaux de parois avant 2 et arrière 3 où chaque panneau 2, 3 est constitué d'un certain nombre de tubes aplatis parallèles 4 situés dans un même plan et séparés les uns des autres d'une distance définissant une rainure entre chaque paire de tubes adjacents.

Cependant, il est bien entendu que l'invention peut s'appliquer à d'autres types de radiateurs dès l'instant où le radiateur comporte à son panneau arrière au moins deux rainures ou fentes longilignes situées respectivement au voisinage de deux extrémités du radiateur et s'étendant verticalement lorsque celui-ci est fixé verticalement à un mur.

Le dispositif de fixation conforme à l'invention comprend deux consoles identiques 5 pouvant être fixées verticalement à un mur M et comprenant chacune un bras inférieur 6 s'étendant sensiblement en équerre de façon à supporter la partie inférieure correspondante du radiateur 1 et un bras supérieur 7 sensiblement en équerre auquel peut être verrouillée la partie supérieure du radiateur, et un montant 8 de liaison des deux bras inférieur 6 et supérieur 7.

De préférence, chaque console 5 est réalisée en une seule pièce à partir d'une bande métallique rigide en tôle relativement épaisse et est fixée au mur par des vis de fixation 9 traversant le montant 8.

Chaque bras inférieur 6 d'une console 5 a son extrémité 6a de forme concave définissant un berceau de réception de la partie inférieure correspondante du radiateur 1 et chaque bras supérieur 7 comporte une lumière ou échancrure 10 s'étendant transversalement au mur et débouchant à l'extrémité libre du bras 7.

Ainsi, lorsque les deux consoles 5 sont fixées verticalement au mur, les deux bras 6, 7 occupent une position sensiblement horizontale.

Le dispositif de fixation comprend en outre deux plots de verrouillage 11, dont un seul est représenté de façon détaillée en figure 1, et montés à coulissement respectivement le long de deux rainures R du panneau arrière 3 du radiateur 1 à une position relative supérieure de celui-ci pour coopérer avec les deux lumières 10 des consoles 5 et permettre le blocage par verrouillage de la partie supérieure du radiateur aux deux bras supérieurs 7. De préférence, les deux rainures R de réception des plots 11 sont celles situées aux extrémités du panneau arrière 3 du radiateur.

Chaque plot de verrouillage 11 comprend une partie formant tête 12 en forme de tronçon cylindrique à méplat supérieur 13 et un pied 14 de guidage et de retenue du plot 11 dans la rainure R correspondante de la paroi arrière 3 du radiateur.

Plus précisément, le pied 14 de chaque plot 11 présente la forme d'un T dont la partie transversale 14a est constituée par une plaque circulaire et la jambe 14b est raccordée à la face plane d'extrémité 12a de la partie formant tête 12 située en regard de deux tubes aplatis adjacents 4 du panneau arrière 3 du radiateur 1. La jambe de liaison 14b du pied 14 s'étend diamétralement à la face plane 12a, a une longueur très courte légèrement supérieure à l'épaisseur d'un tube aplati 4 et a une largeur inférieure à la largeur d'une rainure R de façon à définir entre la partie transversale 14a et la face plane 12a deux espaces situés de part et d'autre de la jambe 14b et dans lesquels peuvent s'engager respectivement les deux parties d'extrémité longitudinales de deux tubes aplatis 4 définissant entre elles la rainure R. Ainsi, après montage du plot 11 dans la rainure correspondante R, la partie transversale 14a du pied 14 est pratiquement en appui sur les faces internes correspondantes respectivement des deux tubes adjacents 4 afin de retenir le plot 11 dans la rainure R en faisant saillie du panneau arrière et de le guider le long de celle-ci par la jambe 14b. De préférence, la face plane 12a de chaque plot comporte deux saillies bombées 15 situées de part et d'autre de la jambe 14b du pied 14 et venant en appui respectivement sur les deux faces externes des deux tubes adjacents 4 du panneau arrière 3 de façon à enserrer légèrement les deux tubes aplatis 4 dans les deux espaces entre le pied 14 et la face plane 12a et permettre le maintien à une position choisie du plot 11 le long de la rainure R. Pour cela, la distance séparant l'extémité de chaque saillie 15 de la partie transversale 14a est sensiblement égale à l'épaisseur de chaque tube aplati 4.

Le dispositif de fixation comprend en outre un axe de verrouillage 16 solidaire de chaque plot 11 en s'étendant perpendiculairement au méplat 13, c'est-à-dire parallèlement au panneau arrière 3 du radiateur 1 lorsque le plot 11 est rapporté au panneau arrière. L'axe de verrouillage 16 peut s'engager dans la lumière 10 et y être verrouillé pour fixer le radiateur à la console correspondante 5.

De préférence, l'axe de verrouillage 16 est constitué par une vis engagée dans un trou taraudé correspondant du plot de verrouillage 11 et dont la tige 17 s'engage à travers la lumière 10 et la tête 18 peut être serrée en appui sur le bras supérieur correspondant 7 de la console 5.

De préférence, chaque plot de verrouillage 1 est réalisé en une matière plastique rigide intégralement moulée.

Le procédé de fixation d'un radiateur à un mur d'une pièce ressort déjà de la description qui précède et va être maintenant expliqué en référence aux figures 4 à 6.

Tout d'abord, les deux consoles 5 sont fixées verticalement au mur M par les vis de fixation 9.

Ensuite, les deux plots de verrouillage 11 sont introduits dans leurs rainures respectives R, par exemple à partir du bas du radiateur comme indiqué en traits mixtes en figure 4, jusqu'à les positionner à une hauteur prédéterminée en partie supérieure du radiateur à laquelle les deux plots 11 sont maintenus par friction dans les rainures.

L'opérateur saisit alors le radiateur 1 pour poser la partie inférieure de celui-ci sur les deux bras inférieurs de support 6. Dans le cas où la partie inférieure du radiateur 1 comporte un collecteur cylindrique la de circulation d'eau chaude, le radiateur peut reposer sur les bras inférieurs 6 par l'intermédiaire des collecteurs logés dans les berceaux 6a de ceux-ci. Cette configuration est avantageuse car elle permet le basculement du radiateur à sa partie inférieure autour d'un axe horizontal parallèle au mur M jusqu'à introduction de la tige 17 de l'axe 16 dans la lumière 10. A cette position, l'opérateur n'a plus qu'à serrer les deux axes 16 de façon que les têtes 16 viennent en appui forcé sur les deux bras supérieurs 7.

Le démontage du radiateur 1 s'effectue tout simplement en déserrant les deux axes de verrouillage 16 et désengageant ceux-ci des lumières 10 par basculement du radiateur sur les deux bras inférieurs de support 6 pour permettre le retrait du radiateur de ces bras.

Le dispositif de fixation de l'invention permet le montage d'un radiateur à un mur et le démontage du radiateur de celui-ci d'une manière extrêmement aisée sans nécessiter d'outillage particulier, à part un tournevis.

## Revendications

1. Dispositif de fixation murale d'un radiateur de chauffage, comprenant au moins une console (5) de support du radiateur (1) fixée sensiblement verticalement au mur (M) et constituée de deux bras inférieur (6) et supérieur (7) sensiblement horizontaux agencés de façon à respectivement supporter le radiateur à sa partie inférieure et verrouiller la paroi arrière du radiateur (1) au mur (M) par des moyens de verrouillage (10, 11, 16), **caractérisé en ce que** les moyens de verrouillage comprennent une lumière (10) réalisée dans le bras supérieur (7) transversalement au mur et débouchant à l'extrémité libre de ce bras, un plot de verrouillage (11) monté à la paroi arrière (3) du radiateur (1) en faisant saillie de celle-ci et un axe de verrouillage (16) solidaire du plot (11) sensiblement parallèlement à la paroi arrière (3) du radiateur (1) et pouvant s'engager dans la lumière (10) du bras supérieur (7) et y être bloqué.

2. Dispositif selon la revendication 1, **caractérisé en ce qu'**il comprend une deuxième console (5) de support du radiateur (1), identique à la première console précitée (5) et fixée sensiblement verticalement au mur (M) de façon que les deux consoles (5) supportent le radiateur au voisinage de ses extrémités.

3. Dispositif selon la revendication 2, **caractérisé en ce qu'**il comprend des moyens (10, 11, 16) de verrouillage de la paroi arrière (3) du radiateur (1) au bras supérieur (7) de la deuxième console (5) et comprenant une lumière (10) réalisée dans le bras supérieur (7) transversalement au mur (M) et débouchant à l'extrémité libre de ce bras, un plot de verrouillage (11) monté à la paroi arrière (3) du radiateur (1) en faisant saillie de celle-ci et un axe de verrouillage (16) solidaire du plot (11) sensiblement parallèlement à la paroi arrière (3) du radiateur (1) et pouvant s'engager dans la lumière (10) du bras supérieur de la deuxième console (5) et y être bloqué.

4. Dispositif selon l'une des revendications 1 à 3, **caractérisé en ce que** chaque plot de verrouillage (11) est rapporté et monté coulissant dans une rainure (R) de la paroi arrière (3) du radiateur (M) pour le positionner à un emplacement relatif permettant l'engagement de l'axe de verrouillage (16) dans la lumière (10) du bras supérieur (7) de la console correspondante (5).

5. Dispositif selon la revendication 3, **caractérisé en ce que** chaque plot de verrouillage (11) comprend une partie formant tête (12) à laquelle est fixé l'axe de verrouillage (16) et un pied (14) de guidage et de retenue du plot (11) dans la rainure (R) de la paroi arrière (3) du radiateur (1).

6. Dispositif selon la revendication 5, où le radiateur (1) est du type à circulation d'eau et dont les parois avant (2) et arrière (3) sont constituées chacune par des tubes aplatis parallèles (4) séparés les uns des autres d'une distance définissant une rainure (R), **caractérisé en ce que** le pied (14) de chaque plot de verrouillage (11) présente la forme d'un (T) dont la partie transversale (14a) est en appui sur les faces internes correspondantes respectivement de deux tubes aplatis adjacents (4) de la paroi arrière (3) du radiateur (1) et la jambe (14b), raccordée à la partie formant tête (12) du plot (11), traverse la rainure correspondante (R) de séparation des deux tubes aplatis adjacents (4).

7. Dispositif selon la revendication 6, **caractérisé en ce que** la face plane (12a) de la partie formant tête (12) du plot (11), à laquelle est raccordée la jambe (14b) du pied (14) et située en regard des deux faces externes des deux tubes aplatis adjacents précités (4) de la paroi arrière (3) du radiateur (1), comporte deux saillies bombées (15) situées de part et d'autre de la jambe (14b) et venant en appui respectivement sur les deux faces externes des tubes (4) pour maintenir le plot de verrouillage (11) à une position relative choisie le long de la rainure (R).

8. Dispositif selon l'une des revendications précédentes, **caractérisé en ce que** la rainure (R) de la paroi arrière (3) est verticale en position montée du radiateur.

9. Dispositif selon l'une des revendications précédentes, **caractérisé en ce que** l'axe de verrouillage est constitué par une vis (16) fixée dans la partie formant tête (12) du plot de verrouillage (11) et dont la tête de vis (18) est serrée en appui sur le bras supérieur (7) de la console correspondante (5) après engagement de la partie correspondante de tige filetée (17) de la vis (16) dans la lumière (10) du bras supérieur correspondant (7).

10. Dispositif selon l'une des revendications précédentes, **caractérisé en ce que** le bras inférieur (6) de chaque console (5) comprend une extrémité concave (6a) formant berceau de réception de la partie inférieure du radiateur (1) et de basculement de ce dernier vers le mur (M) à une position sensiblement verticale de verrouillage au bras supérieur (7) de la console (5).

11. Dispositif selon l'une des revendications précédentes, **caractérisé en ce que** les bras supérieur (7) et inférieur (6) de chaque console (5) sont reliés l'un à l'autre par un montant (8) fixé au mur (M), par exemple par des vis de fixation (9).

12. Dispositif selon l'une des revendications précédentes, **caractérisé en ce que** chaque console (5) est réalisée en une seule pièce à partir d'une bande métallique rigide, telle qu'une tôle.

13. Dispositif selon l'une des revendications 7 à 12, **caractérisé en ce que** la distance séparant l'extrémité de chaque saillie bombée (15) de la partie transversale (14a) du pied en (T) (14) de chaque plot (11) est sensiblement égale à l'épaisseur de chaque tube aplati (4).

14. Dispositif selon l'une des revendications 6 à 13, **caractérisé en ce que** la partie transversale (14a) du pied (14) du plot (11) est une plaque circulaire.

15. Dispositif selon l'une des revendications précédentes, **caractérisé en ce que** chaque plot de verrouillage (11) est réalisé en une matière plastique rigide moulée présentant la forme d'un tronçon de cylindre comportant un méplat (13) dans lequel est réalisé un perçage de réception de l'axe de verrouillage (16).

16. Dispositif selon la revendication 15, **caractérisé en ce que** le perçage précité est un trou taraudé lorsque l'axe de verrouillage est constitué par une vis (16) de blocage du plot de verrouillage (11) au bras supérieur (7) de la console correspondante (15).

17. Procédé de fixation murale d'un radiateur de chauffage utilisant le dispositif de fixation tel que décrit dans l'une quelconque des revendications 1 à 16, **caractérisé en ce qu'**il consiste à fixer au mur (M) deux consoles verticales (5), par exemple par des vis de fixation (9), à monter deux plots de verrouillage (11) munis de leurs axes de verrouillage (16) respectivement dans deux rainures parallèles espacées (R) de la paroi arrière (3) du radiateur (1) à une position relative déterminée au voisinage de la partie supérieure de ce radiateur, à disposer la partie inférieure du radiateur (1) sur les deux bras inférieurs de support (6) des deux consoles (5), à basculer le radiateur (1) vers le mur (M) sur les deux bras inférieurs (6) jusqu'à introduire les deux axes de verrouillage (16) dans les lumières respectives (10) des deux bras supérieurs (7) des consoles (5) pour y verrouiller le radiateur (1).

18. Procédé selon la revendication 17, **caractérisé en ce qu'**il consiste, lorsque chaque axe de verrouillage est une vis (16), à serrer celle-ci de façon que la tête de vis (18) vienne en appui sur le bras supérieur correspondant (7) et bloque le plot de verrouillage (11) à ce bras.

## Claims

1. Device for fixing a heating radiator to a wall, comprising at least one bracket (5) for supporting the radiator (1) fixed substantially vertically to the wall (M) and comprising a substantially horizontal lower arm (6) and a substantially horizontal upper arm (7) respectively adapted to support a lower portion of the radiator and to lock the rear wall of the radiator (1) to the wall (M) by means of locking means (10, 11, 16), **characterised in that** the locking means comprise a slot (10) in the upper arm (7) transverse to the wall and open at the free end of this arm, a locking stud (11) mounted on the rear wall (3) of the radiator (1) to project therefrom, and a locking shaft (16) fastened to the stud (11) substantially parallel to the rear wall (3) of the radiator (1) and adapted to engage in the slot (10) in the upper arm (7) and to be immobilised therein.

2. Device according to claim 1, **characterised in that** it comprises a second bracket (5) for supporting the radiator (1), identical to the previously cited first bracket (5) and fixed substantially vertically to the wall (M) so that the two brackets (5) support the radiator in the vicinity of its ends.

3. Device according to claim 2, **characterised in that** it comprises means (10, 11, 16) for locking the rear wall (3) of the radiator (1) to the upper arm (7) of the second bracket (5) and comprising a slot (10) in the upper arm (7) transverse to the wall (M) and open at the free end of this arm, a locking stud (11) mounted on the rear wall (3) of the radiator (1) and projecting therefrom, and a locking shaft (16) fastened to the stud (11) substantially parallel to the rear wall (3) of the radiator (1) and adapted to be engaged in the slot (10) in the upper arm of the second bracket (5) and to be immobilised therein.

4. Device according to any of claims 1 to 3,
**characterised in that** each locking stud (11) is attached to and slidably mounted in a groove (R) on the rear wall (3) of the radiator (M) to position it at a relative location enabling engagement of the locking shaft (16) in the slot (10) in the upper arm (7) of the corresponding bracket (5).

5. Device according to claim 3, **characterised in that** each locking stud (11) has a head portion (12) to which the locking shaft (16) is fixed and a foot (14) for guiding and retaining the stud (11) in the groove (R) on the rear wall (3) of the radiator (1).

6. Device according to claim 5, wherein the radiator (1) is of the circulating water type whose front wall (2) and rear wall (3) each comprise parallel flattened tubes (4) separated from each other by a distance defining a groove (R), **characterised in that** the foot (14) of each locking stud (11) has the shape of a (T) whose transverse portion (14a) bears on the respectively corresponding internal faces of two adjacent flattened tubes (4) on the rear wall (3) of the radiator (1) and whose leg (14b), which is attached to the head portion (12) of the stud (11), passes through the corresponding groove (R) between two adjacent flattened tubes (4).

7. Device according to claim 6, **characterised in that** the plane face (12a) of the head portion (12) of the stud (11), to which the leg (14b) of the foot (14) is connected and which faces the two external faces of the previously cited two adjacent flattened tubes (4) of the rear wall (3) of the radiator (1), comprises two domed projections (15) situated on respective opposite sides of the leg (14b) and respectively bearing on the two external faces of the tubes (4) to retain the locking stud (11) at a selected relative position along the groove (R).

8. Device according to any preceding claim, **characterised in that** the groove (R) in the rear wall (3) is vertical when the radiator is in the mounted position.

9. Device according to any preceding claim, **characterised in that** the locking shaft comprises a screw (16) fixed into the head portion (12) of the locking stud (11) and whose head (18) is clamped against the upper arm (7) of the corresponding bracket (5) after engagement of the corresponding screwthreaded portion (17) of the screw (16) in the slot (10) of the corresponding upper arm (7).

10. Device according to any preceding claim, **characterised in that** the lower arm (6) of each bracket (5) has a concave end (6a) forming a cradle receiving the lower portion of the radiator (1) and allowing it to tilt towards the wall (M) to a substantially vertical position locked to the upper arm (7) of the bracket (5).

11. Device according to any preceding claim, **characterised in that** the upper arm (7) and the lower arm (6) of each bracket (5) are joined together by an upright (8) fixed to the wall (M), for example by fixing screws (9).

12. Device according to any preceding claim, **characterised in that** each bracket (5) is made in one piece from a rigid metal strip such as a metal plate.

13. Device according to any of claims 7 to 12, **characterised in that** distance between the end of each domed projection (15) of the transverse portion (14a) of the T-shaped foot (14) of each stud (11) is substantially equal to the thickness of each flattened tube (4).

14. Device according to any of claims 6 to 13, **characterised in that** the transverse portion (14a) of the foot (14) of the stud (11) is a circular plate.

15. Device according to any preceding claim, **characterised in that** each locking stud (11) is moulded from a rigid plastics material and takes the form of a section of a cylinder having a flat (13) in which is formed a bore adapted to receive the locking shaft (16).

16. Device according to claim 15, **characterised in that** the aforementioned bore is screwthreaded if the locking shaft is a screw (16) for locking the locking stud (11) to the upper arm (7) of the corresponding bracket (15).

17. A method of fixing a heating radiator to a wall using the fixing device described in any of claims 1 to 16, **characterised in that** it consists in fixing two vertical brackets (5) to the wall (M), for example by means of fixing screws (9), mounting two locking studs (11) provided with their locking shafts (16) in respective spaced parallel grooves (R) on the rear wall (3) of the radiator (1) at a particular relative position in the vicinity of the upper portion of the radiator, placing the lower portion of the radiator (1) on the two lower support arms (6) of the two brackets (5), and tilting the radiator (1) toward the wall (M) on the two lower arms (6) until the two locking shafts (16) enter the respective slots (10) in the two upper arms (7) of the brackets (5) to lock the radiator (1) therein.

18. Method according to claim 17, **characterised in that**, when each locking shaft is a screw (16), it consists in tightening the screw so that the screwhead (18) bears on the corresponding upper arm (7) and locks the locking stud (11) to that arm.

## Patentansprüche

1. Vorrichtung zur Wandbefestigung eines Heizkörpers, mit zumindest einer Konsole (5) zum Tragen des Heizkörpers (1), die im wesentlichen senkrecht an der Wand (M) befestigt wird und aus zwei Schenkeln besteht, nämlich einem unteren (6) und einem oberen (7), die im wesentlichen horizontal verlaufen und so angeordnet sind, dass die den Heizkörper an seinem unteren Bereich tragen bzw. über Verriegelungsmittel (10, 11, 16) die Rückwand des Heizkörpers (1) an der Wand (M) verriegeln, **dadurch gekennzeichnet, dass** die Verriegelungsmittel ein Langloch (10) enthalten, das im oberen Schenkel (7) quer zur Wand ausgeführt ist und am freien Ende dieses Schenkels ausmündet, sowie einen Verriegelungsklotz (11), der an der Rückwand (3) des Heizkörpers (1) von dieser abstehend montiert ist, und eine Verriegelungsachse (16), die fest mit dem Klotz (11) im wesentlichen parallel zur Rückwand (3) des Heizkörpers (1) verbunden ist und in das Langloch (10) des oberen Schenkels (7) eingreifen und darin gesichert werden kann.

2. Vorrichtung nach Anspruch 1, **dadurch gekennzeichnet, dass** sie eine zweite Konsole (5) zum Tragen des Heizkörpers (1) enthält, die identisch zur vorgenannten ersten Konsole (5) ist und im wesentlichen senkrecht an der Wand (M) so befestigt wird, dass die beiden Konsolen (5) den Heizkörper nahe seiner Enden tragen.

3. Vorrichtung nach Anspruch 2, **dadurch gekennzeichnet, dass** sie Mittel (10, 11, 16) zum Verriegeln der Rückwand (3) des Heizkörpers (1) am oberen Schenkel (7) der zweiten Konsole (5) enthält, die ein Langloch (10) aufweisen, das in dem oberen Schenkel (7) quer zur Wand (M) ausgeführt ist und am freien Ende dieses Schenkels ausmündet, sowie einen Verriegelungsklotz (11), der an der Rückwand (3) des Heizkörpers (1) von dieser abstehend montiert ist, und eine Verriegelungsachse (16), die fest mit dem Klotz (11) im wesentlichen parallel zur Rückwand (3) des Heizkörpers (1) verbunden ist und in das Langloch (10) des oberen Schenkels der zweiten Konsole (5) eingreifen und darin gesichert werden kann.

4. Vorrichtung nach einem der Ansprüche 1 bis 3, **dadurch gekennzeichnet, dass** jeder Verriegelungsklotz (11) angesetzt und gleitbeweglich in einer Rille (R) der Rückwand (3) des Heizkörpers (1) gelagert ist, um diesen in eine Relativstellung zu bringen, welche das Eingreifen der Verriegelungsachse (16) in das Langloch (10) des oberen Schenkels (7) der entsprechenden Konsole (5) ermöglicht.

5. Vorrichtung nach Anspruch 3, **dadurch gekennzeichnet, dass** jeder Verriegelungsklotz (11) ein Kopfteil (12) enthält, an dem die Verriegelungsachse (16) befestigt ist, sowie einen Fuß (14) zum Führen und Halten des Klotzes (11) in der Rille (R) der Rückwand (3) des Heizkörpers (1).

6. Vorrichtung nach Anspruch 5, wobei der Heizkörper (1) vom Typ mit Wasserumlauf ist und von dem die Vorderwand (2) und die Rückwand (3) jeweils aus parallelen, abgeflachten Rohren (4) bestehen, die in einem Abstand voneinander getrennt sind, der eine Rille (R) definiert, **dadurch gekennzeichnet, dass** der Fuß (14) eines jeden Verriegelungsklotzes (11) eine T-Form aufweist, deren Quersteg (14a) sich an den entsprechenden Innenseiten zweier aneinandergrenzender Flachrohre (4) der Rückwand (3) des Heizkörpers (1) abstützt und deren mit dem Kopfteil (12) des Klotzes (11) verbundener Längssteg (14b) die entsprechende Rille (R) zum Trennen der beiden aneinandergrenzenden Flachrohre (4) durchsetzt.

7. Vorrichtung nach Anspruch 6, **dadurch gekennzeichnet, dass** die ebene Seite (12a) des Kopfteils (12) des Klotzes (11), mit welcher der Längssteg (14b) des Fußes (14) verbunden ist und die den beiden Außenseiten der beiden vorgenannten aneinandergrenzenden Flachrohre (4) der Rückwand (3) des Heizkörpers (1) gegenüberliegt, zwei gewölbte Vorsprünge (15) enthält, die sich beiderseits des Längsstegs (14b) befinden und sich an den beiden jeweiligen Außenseiten der Rohre (4) abstützen, um den Verriegelungsklotz (11) in einer ausgewählten Relativstellung entlang der Rille (R) zu halten.

8. Vorrichtung nach einem der vorangehenden Ansprüche, **dadurch gekennzeichnet, dass** die Rille (R) der Rückwand (3) in Montagestellung des Heizkörpers senkrecht verläuft.

9. Vorrichtung nach einem der vorangehenden Ansprüche, **dadurch gekennzeichnet, dass** die Verriegelungsachse aus einer Schraube (16) besteht, die in dem Kopfteil (12) des Verriegelungsklotzes (11) befestigt wird und deren Schraubenkopf (18) nach Eingreifen des entsprechenden Gewindeschaftteils (17) der Schraube (16) in das Langloch (10) des entsprechenden oberen Schenkels (7) in Anlage an dem oberen Schenkel (7) der entsprechenden Konsole (5) angezogen wird.

10. Vorrichtung nach einem der vorangehenden Ansprüche, **dadurch gekennzeichnet, dass** der untere Schenkel (6) einer jeden Konsole (5) ein konkaves Ende (6a) aufweist, das eine Schale zum Aufnehmen des unteren Teils des Heizkörpers (1) und zum Kippen desselben zur Wand (M) hin in eine im wesentlichen senkrechte Stellung zum Verriegeln mit dem oberen Schenkel (7) der Konsole (5) bildet.

11. Vorrichtung nach einem der vorangehenden Ansprüche, **dadurch gekennzeichnet, dass** der obere Schenkel (7) und der untere Schenkel (6) einer jeden Konsole (5) über eine Stütze (8) miteinander verbunden sind, die an der Wand (M) befestigt wird, beispielsweise über Befestigungsschrauben (9).

12. Vorrichtung nach einem der vorangehenden Ansprüche, **dadurch gekennzeichnet, dass** jede Konsole (5) einteilig aus einem starren Metallband, wie etwa einem Blech, hergestellt ist.

13. Vorrichtung nach einem der Ansprüche 7 bis 12, **dadurch gekennzeichnet, dass** der Abstand zwischen dem Ende eines jeden gewölbten Vorsprungs (15) und dem Quersteg (14a) des T-förmigen Fußes (14) eines jeden Klotzes (11) im wesentlichen gleich der Dicke eines jeden Flachrohrs (4) ist.

14. Vorrichtung nach einem der Ansprüche 6 bis 13, **dadurch gekennzeichnet, dass** der Quersteg (14a) des Fußes (14) des Klotzes (11) eine kreisförmige Platte ist.

15. Vorrichtung nach einem der vorangehenden Ansprüche, **dadurch gekennzeichnet, dass** jeder Verriegelungsklotz (11) aus starrem Kunststoff geformt ist, der die Form eines Zylinderabschnitts mit einer Abflachung (13) aufweist, in dem eine Bohrung zum Aufnehmen der Verriegelungsachse (16) ausgeführt ist.

16. Vorrichtung nach Anspruch 15, **dadurch gekennzeichnet, dass** die vorgenannte Bohrung ein Gewindeloch ist, wenn die Verriegelungsachse aus einer Schraube (16) zum Sichern des Verriegelungsklotzes (11) am oberen Schenkel (7) der entsprechenden Konsole (5) besteht.

17. Verfahren zur Wandbefestigung eines Heizkörpers, bei dem die Befestigungsvorrichtung wie in einem der Ansprüche 1 bis 16 beschrieben Anwendung findet, **dadurch gekennzeichnet, dass** es darin besteht, an der Wand (M) zwei senkrechte Konsolen (5) beispielsweise über Befestigungsschrauben (9) zu befestigen, zwei mit ihren Verriegelungsachsen (16) versehene Verriegelungsklötze (11) in zwei jeweilige parallel verlaufende und voneinander beabstandete Rillen (R) der Rückwand (3) des Heizkörpers (1) in einer bestimmten Relativstellung benachbart zum oberen Bereich dieses Heizkörpers zu montieren, den unteren Bereich des Heizkörpers (1) an den beiden unteren Tragschenkeln (6) der beiden Konsolen (5) anzuordnen, den Heizkörper (1) an den beiden unteren Schenkeln (6) zur Wand (M) hin zu verkippen, bis die beiden Verriegelungsachsen (16) in die jeweiligen Langlöcher (10) der beiden oberen Schenkel (7) der Konsolen (5) eingreifen, um darin den Heizkörper zu verriegeln (1).

18. Verfahren nach Anspruch 17, **dadurch gekennzeichnet, dass** es dann, wenn jede Verriegelungsachse eine Schraube (16) ist, darin besteht, diese so anzuziehen, dass der Schraubenkopf (18) in Anlage an den entsprechenden oberen Schenkel (7) gelangt und den Verriegelungsklotz (11) an diesem Schenkel sichert.
